# EUROPÄISCHE PATENTSCHRIFT

(11) **EP 2 193 031 B1**
(45) Veröffentlichungstag und Bekanntmachung des Hinweises auf die Patenterteilung: **27.06.2012**
(21) Anmeldenummer: 08801488.1
(22) Anmeldetag: 17.07.2008
(51) Int. Cl.: B41J 3/407, B41J 3/44, B41J 11/00, B41J 3/50

(54) **MARKIEROBJEKT**
MARKING OBJECT
OBJET DE REPÉRAGE

(30) Priorität: 31.07.2007 DE 102007036374
(43) Veröffentlichungstag der Anmeldung: 09.06.2010
(73) Patentinhaber: Phoenix Contact GmbH & Co. KG, 32825 Blomberg (DE)
(72) Erfinder: GRUNENBERG, Georg, 32756 Detmold (DE); DIESSEL, Thorsten, 32120 Hiddenhausen (DE)
(74) Vertreter: Gesthuysen, Michael
(86) Internationale Anmeldenummer: PCT/EP2008/005855
(87) Internationale Veröffentlichungsnummer: WO 2009/015781

(56) Entgegenhaltungen:
- DE-A1- 10 243 118
- US-A1- 2002 191 998
- US-A1- 2007 120 932
- US-A1- 2007 171 447

## Beschreibung

Die Erfindung betrifft ein Markierobjekt mit wenigstens einem Objektträger und wenigstens einem von dem Objektträger gehaltenen Objektnutzen, wobei das Objektnutzen durch eine Markiervorrichtung markierbar ist, wobei der Objektträger wenigstens ein Identifikationsmittel umfaßt, und wobei das Identifikationsmittel wenigstens eine das Markierobjekt betreffende Information enthält und/oder in dem Identifikationsmittel wenigstens eine das Markierobjekt betreffende Information ablegbar ist.

Markierobjekte der in Rede stehenden Art sind seit längerem bekannt und werden in der industriellen und gewerblichen Praxis oft im Rahmen von Gehäuse- und Anschlußkennzeichnungen verwendet, beispielsweise in der Form von Etiketten, von selbstklebenden oder einclipsbaren Kennzeichnungsstreifen, in der Form von Kennzeichnungskarten, Zackbändern, Einsteckschildern, Schilderplatten, Klemmleisten, Bezeichnungshülsen, Bezeichnungsschildern oder anderen Formteilen. Diese Objektnutzen werden meist in einer größeren Stückzahl von einem Objektträger gehalten. Bei Formteilen handelt es sich bei den Objektträgern häufig um Rahmen - beispielsweise aus Kunststoff-, wobei die Objektnutzen mit dem als Rahmen ausgebildeten Objektträger über einen Steg verbunden sind, der eine Sollbruchstelle darstellt. Durch Auftrennen dieses Steges kann das Formteil dann aus dem Objektträger herausgelöst werden.

Bei flächigen Objektnutzen, insbesondere also bei Etiketten oder Bezeichnungsschildern, sind mehrere Etiketten bzw. Bezeichnungsschilder nebeneinander auf einem flächigen Objektträger angeordnet, häufig einer flächigen beschichteten Papierbahn oder vorzugsweise einem Kunststoffspritzgußteil.

Die Markierobjekte werden zur Markierung der Objektnutzen üblicherweise in eine Markiervorrichtung bzw. in eine Markierobjekthalterung der Markiervorrichtung eingelegt und von der Markiervorrichtung eingezogen, woraufhin die Objektnutzen mit einem Markiermuster - meist alphanumerische Zeichen - versehen werden. Bei der für die eigentliche Markierung verantwortlichen Markiereinheit handelt es sich meist um einen Drucker bzw. um einen Druckkopf, der durch Farbauftrag die Markierung vornimmt. Derartige Drucker sind seit langem bekannt, wobei die Drucker meistens zum Bedrucken von Papier vorgesehen sind.

Die US 2007/0171447 A1 offenbart ein Verfahren zur Verarbeitung von auf einem Druckmedium gespeicherten Daten und einen Drucker mit einer Druckeranordnung, verschiedenen Verarbeitungs- und Kontrolleinrichtungen und einer Einrichtung zum Auslesen von RFID-Speichern. Mit der Ausleseeinrichtung können die Daten eines RFID-Speichers ausgelesen werden, der beispielsweise an einem Druckmedium angebracht ist. Unter anderem kann die erwartete Orientierung des Druckmediums mit der tatsächlichen Orientierung abgeglichen werden, so daß gegebenenfalls das auf ein Label des Druckmediums zu druckende Objekt gedreht bzw. das Druckmedium gedreht werden, um eine richtige Orientierung des Objektes auf dem Label zu gewährleisten.

Die US 2002/0191998 A1 offenbart einen Drucker, der eine Anordnung zum automatischen Einstellen von Druckparametern enthält. Der Drucker umfasst einen Druckmechanismus, eine Steuereinheit und eine Codeeinleseeinrichtung, welche mit der Steuereinheit zum Lesen eines Codes verbunden ist. Durch die Codeleseeinrichtung kann ein Code in den Drucker eingelesen werden, wobei durch den Code eine automatische Parametrierung des Druckers erfolgt, die ansonsten nur über eine manuelle Einstellung des Druckers möglich wäre. Mit Hilfe des einzulesenden Codes kann der Drucker beispielsweise für die Verwendung einer bestimmten Kombination von Druckkopf und Verbrauchsmaterial konfiguriert werden, so daß ein optimales Druckergebnis erzielt wird. Der zu lesende Code kann dabei direkt auf dem in dem Drucker zu verwendenden Material befestigt sein oder auf separaten Blättern oder Etiketten vorhanden sein.

Ein Drucker, mit dem auch Markierobjekte aus Kunststoff, die mehrere Bezeichnungsschilder als Objektnutzen aufweisen, bedruckt werden können, ist beispielsweise aus der DE 10 2006 003 056 A1 bekannt.

Bei der Markiereinheit kann es sich jedoch auch um ein Press- oder Gravurwerkzeug handeln, das durch Aufwendung von Druck oder durch spanende Bearbeitung das vorgegebene Markiermuster in das jeweilige Objektnutzen einbringt. Die Markierung eines Markierobjekts mit bekannten Markiervorrichtungen ist mit einigen Nachteilen behaftet. In der Praxis werden beispielsweise häufig nur einige wenige der von dem Markierobjekt umfaßten Objektnutzen gleichzeitig benötigt, so daß Markierobjekte in einem Arbeitsgang nur teilmarkiert werden, d. h. nur ein Teil der Objektnutzen markiert wird, und die Markierobjekte mit den restlichen, unmarkierten Objektnutzen meist nicht weiter verwendet werden, sondern als Ausschuß ungenutzt entfallen.

Bei der Bedienung einer Markiervorrichtung muß ferner exakt darauf geachtet werden, daß die Markierobjekte in der einzig richtigen Orientierung von der Markierobjekthalterung geführt und gehalten werden, da das Markiermuster andernfalls falsch auf das Markierobjekt bzw. die Objektnutzen aufgebracht wird. Insbesondere bei unsymmetrischen Markierobjekten bzw. bei unsymmetrisch in dem Objektträger angeordneten Objektnutzen führt eine Fehlausrichtung des Markierobjekts in der Markierobjekthalterung zu einer fehlerhaften Markierung der Objektnutzen, die dann nicht mehr weiterverwendet werden können.

Auch muß bei Verwendung verschiedener Markierobjekte, also beispielsweise bei Verwendung von Markierobjekten verschiedener Hersteller oder auch nur bei Verwendung verschiedener Typen von Markierobjekten auf eine geeignete Einrichtung - Parametrierung - der Markiervorrichtung geachtet werden. Eine solche Parametrierung umfaßt üblicherweise die Berücksichtigung des Materials, aus dem das Markierobjekt hergestellt ist, weil davon beispielsweise abhängig ist, wie dick der Farbauftrag bei Durchführung der Markierung ist oder beispielsweise auch, mit welcher Temperatur die beschrifteten Objektnutzen nachfolgend getrocknet bzw. mit welcher Bestrahlungsintensität die Objektnutzen bestrahlt werden dürfen. Eine fehlerhafte Parametrierung der Markiervorrichtung, also eine Parametrierung, die den Besonderheiten des verwendeten Markierobjekts nicht Rechnung trägt, führt ebenfalls dazu, daß die Markierobjekte nicht richtig markiert werden und nur als Ausschuß anfallen.

Aufgabe der vorliegenden Erfindung ist es daher, den Ausschuß bei der Beschriftung von Markierobjekten zu reduzieren und das Beschriften von Markierobjekten verschiedener Hersteller zu vereinfachen.

Die aufgezeigte Aufgabe ist bei den in Rede stehenden Markierobjekten erfindungsgemäß zunächst dadurch gelöst, daß das Identifikationsmittel eine Objektnutzenkennung ist, die so eingerichtet ist, daß in ihr die Information abgelegt und ablegbar ist, welches Objektnutzen markiert worden ist oder welches Objektnutzen noch nicht markiert worden ist.

Die erfindungsgemäße Ausgestaltung gestattet es einer geeigneten Markiervorrichtung, auch teilweise schon markierte Markierobjekte bzw. Markierobjekte mit bereits entnommenen Objektnutzen, sachgerecht zu markieren. Dadurch können auch Markierobjekte, die nur noch einen Teil der ursprünglich vorhandenen Objektnutzen aufweisen weiterverwendet werden. Durch die erfindungsgemäße Ausgestaltung des Markierobjekts wird erreicht, daß die das Markierobjekt betreffenden Informationen direkt an das Markierobjekt selbst geknüpft sind bzw. knüpfbar sind, so daß die für die - korrekte - Markierung des Markierobjekts bzw. des Objektnutzen des Markierobjekts notwendigen Informationen von dem Markierobjekt selbst beziehbar sind bzw. auf dem Markierobjekt selbst hinterlegt werden können.

In einer Ausgestaltung der Erfindung besteht das Identifikationsmittel in einer Beschriftung und/oder in einer Gravur und/oder in einer Prägung und/oder in einer Lochung des Objektträgers, wobei diese Ausgestaltungen sich insbesondere bei preiswerteren Markierobjekten bzw. Objektnutzen eignen, da sie in einfacher Weise und mit geringem Kostenaufwand vorgesehen werden können. Insbesondere bei höherwertigeren Markierobjekten bzw. Objektnutzen ist auch der Einsatz von elektronischen Datenträgern als Identifikationsmittel vorteilhaft, wobei insbesondere sogenannte RFID-Chips (Radio Frequency Identification) oder Magnetstreifen das berührungslose Auslesen und Ablegen von Informationen in dem Identifikationsmittel möglich machen, was vor allem für empfindliche Markierobjekte von großem Nutzen ist.

In einem bevorzugten Ausführungsbeispiel weist der Objektträger wenigstens einen Steg auf, wobei das Identifikationsmittel - zumindest teilweise - auf dem Steg des Objektträgers vorgesehen ist. Besondere vorteilhaft sind jedoch zwei im wesentlichen parallel zueinander verlaufende Stege, wobei diese Stege dann vor allem so vorgesehen sind, daß bei bestimmungsgemäßer Verwendung des Markierobjekts in einer Markiervorrichtung die Stege in eine Haupttransportrichtung des Markierobjekts zeigen. Bei dieser Ausgestaltung können die Stege nämlich gleichzeitig auch dazu verwendet werden, das Markierobjekt durch eine Transportvorrichtung der Markiervorrichtung - beispielsweise gegeneinander pressende und angetriebene Rollen - kraft- oder formschlüssig zu kontaktieren und in die Haupttransportrichtung zu transportieren.

Besonders vorteilhaft ist es, wenn mehrere Identifikationsmittel derart an dem Objektträger des Markierobjekts vorgesehen sind, daß die Information wenigstens eines der mehreren Identifikationsmittel unabhängig von der Orientierung des Markierobjekts erfaßbar ist bzw. die Information in wenigstens einem der mehreren Identifikationsmittel unabhängig von der Orientierung des Markierobjekts ablegbar ist.

In einer vorteilhaften Ausgestaltung der Erfindung ist die das Markierobjekt betreffende Information des Identifikationsmittels eine Herstellerkennung und/oder eine Typkennung, womit sich in einfacher Weise der Hersteller des Markierobjekts und der Typ des Markierobjekts ermitteln läßt. Bei der Typkennung kann es sich um einen "abstrakten" Typ handeln, der keine konkreten Daten umfaßt, wie beispielsweise die Art des verwendeten Materials für die Objektnutzen. In diesem Fall können "konkrete" Informationen zur Beschreibung des Markierobjekts des betreffenden Typs erst durch Abgleich mit einer Datenbank ermittelt werden, die beispielsweise von einer Markiervorrichtung umfaßt sein kann.

In einer weiteren vorteilhaften Ausgestaltung der Erfindung läßt die das Markierobjekt betreffende Information des Identifikationsmittels - Symmetriekennung - erkennen, ob das Markierobjekt symmetrisch oder unsymmetrisch ist. Als symmetrisch wird dabei ein Markierobjekt bezeichnet, wenn die Objektnutzen symmetrisch am Objektträger gehalten bzw. angeordnet sind, so daß sich die räumliche Anordnung der Objektnutzen zu einem festen Punkt nicht verändert, wenn das Markierobjekt um 180° gedreht wird. Diese Information läßt sich beispielsweise spezifisch für eine Kontrolle der richtigen Beschickung einer Markiervorrichtung mit den erfindungsgemäßen Markierobjekten verwenden. Ist der Markierobjekt symmetrisch, so ist es egal, mit welcher der beiden Stirnseiten das Markierobjekt in eine Markiervorrichtung eingeführt wird, d. h. welche der beiden Stirnseiten in Haupttransportrichtung gesehen vorne ist.

In diesem Zusammenhang hat es sich auch als besonders vorteilhaft herausgestellt, wenn ein Markierobjekt derart ausgestaltet ist, daß die das Markierobjekt betreffende Information des Identifikationsmittels die Orientierung des Markierobjekts beschreibt, insbesondere aussagt, ob das Identifikationsmittel auf der Vorderseite oder der Rückseite des Markierobjekts vorgesehen ist und/oder auf welcher Seite der Vorderseite und/oder der Rückseite des Markierobjekts das Identifikationsmittel vorgesehen ist. Durch diese Maßnahme kann von außen sehr leicht die Orientierung des Markierobjekts erfaßt werden, wodurch beurteilbar ist, ob das Markierobjekt für eine weitere Verarbeitung geeignet ausgerichtet ist.

In einer weiteren vorteilhaften Ausgestaltung ist ferner vorgesehen, daß das Identifikationsmittel an einem äußeren Rand des Objektträgers vorgesehen ist, insbesondere nämlich an dem äußeren Rand, mit dem voran das Markierobjekt bei bestimmungsgemäßer Verwendung in die Markiervorrichtung einführbar ist. Dadurch wird gewährleistet, daß die das Markierobjekt betreffenden Informationen bereits erfaßt werden, während das Markierobjekt noch positioniert wird.

Zur Markierung des Markierobjekts eignet sich besonders eine Markiervorrichtung mit wenigstens einer Markiereinheit, wenigstens einer Markierobjekthalterung und wenigstens einem vorgegebenen oder vorgebbaren Markiermuster, wobei die Markiereinheit und die Markierobjekthalterung in einer Haupttransportrichtung relativ zueinander bewegbar sind, wobei wenigstens eine Erfassungs- und/oder Beeinflussungsvorrichtung zur Wechselwirkung mit dem Identifikationsmittel des Markierobjekts vorgesehen ist, und wobei über die Erfassungs- und/oder Beeinflussungsvorrichtung wenigstens eine das Markierobjekt betreffende Information erfaßbar und/oder wenigstens eine das Markierobjekt betreffende Information in dem Identifikationsmittel ablegbar ist. Dadurch, daß die Markiervorrichtung dazu geeignet ist, die erfindungsgemäßen Markierobjekte bestimmungsgemäß zu verwenden, nämlich so, daß die in dem Identifikationsmittel des Markierobjekts enthaltenen bzw. abzulegenden Informationen erfaßt bzw. abgelegt werden können, lassen sich die zuvor im Zusammenhang mit dem erfindungsgemäßen Markierobjekt beschriebenen Informationen zur Bearbeitung des Markierobjekts in der Markiervorrichtung in der zuvor schon angedeuteten vorteilhaften Weise verwenden.

In einer bevorzugten Ausgestaltung der Markiervorrichtung ist vorgesehen, daß vor der Markierung der Objektnutzen des Markierobjekts mit der Erfassungs- und/oder Beeinflussungsvorrichtung die das Markierobjekt betreffende Information erfaßt und vorgehalten wird, insbesondere nämlich die Herstellerkennung und/oder die Typkennung und/oder die Orientierung und/oder die Information über die markierten oder unmarkierten Objektnutzen (Objektnutzenkennung) des Markierobjekts.

Wenn hier davon die Rede ist, daß die das Markierobjekt betreffende Information von der Erfassungs- und/oder Beeinflussungsvorrichtung erfaßt werden kann, nämlich durch "Wechselwirkung" mit dem Identifikationsmittel, dann setzt dies selbstverständlich voraus, daß die Markiervorrichtung irgendeine Art von Datenverarbeitungseinrichtung umfaßt. Dies ist selbstverständlich und bedarf keiner weiteren Erläuterung. Genauso ist es selbstverständlich, daß eine solche Datenverarbeitungseinrichtung insgesamt zur Umsetzung der hier beschriebenen Funktionalität und zur entsprechenden Steuerung der Markiervorrichtung dient. Wenn beispielsweise davon die Rede ist, daß mit der Erfassungs- und/oder Beeinflussungsvorrichtung die das Markierobjekt betreffende Information erfaßt und vorgehalten wird, so ist damit technisch auch der Einsatz einer Datenverarbeitungseinrichtung gemeint, mit der die beschriebene Funktionalität umgesetzt wird. Mittels der Erfassungs- und/oder Beeinflussungsvorrichtung kann dabei sowohl die Information eines Identifikationsmittels ausgelesen als auch eine Information in das Identifikationsmittels geschrieben, d. h. abgelegt werden, wobei eine aus dem Identifikationsmittels ausgelesenen Information mittels der Datenverarbeitungseinrichtung ausgewertet und gespeichert werden kann.

In einer bevorzugten Ausgestaltung wird die erfaßte und vorgehaltene, das Markierobjekt betreffende Information in der Markiervorrichtung zur Parametrierung und Steuerung der Markiereinheit verwendet. Damit ist insbesondere gemeint, daß beispielsweise die die Orientierung des Objektnutzen betreffende Information zu einer geeigneten Ausrichtung - insbesondere Drehung - und/oder Skalierung des Markiermusters führt, so daß eine Markierung der Objektnutzen unabhängig von der Lage des Markierobjekts in der Markierobjekthalterung durchführbar ist. Durch die Erfassung der Orientierung des Objektnutzen bzw. der meist vielen Objektnutzen kann die Markiervorrichtung das vorgegebene Markiermuster so anpassen, daß die Markierung richtig auf die vorgesehen Objektnutzen aufbringbar ist. Eine falsche Ausrichtung der Markierobjekte ist demnach bei der erfindungsgemäßen Markiervorrichtung nicht mehr möglich, da die Markiervorrichtung das - in einem elektronischen Datenformat vorliegende - Markiermuster durch eine entsprechende Transformation an die erfaßte Ausrichtung des Markierobjekts anpaßt. Diese Transformationen von Bilddaten - z.B. Translation, Rotation, Spiegelung - sind an sich bekannt.

Gemäß einer weiteren vorteilhaften Ausgestaltung der Markiervorrichtung ist vorgesehen, daß die die markierten oder unmarkierten Objektnutzen des Markierobjekts betreffende erfaßte und vorgehaltene Information (Objektnutzenkennung) zur Ansteuerung der Markiereinheit und/oder zur Anpassung des Markiermusters verwendet wird, nämlich so, daß nur unmarkierte Objektnutzen durch die Markiereinheit markiert werden. Die so ausgestaltete Markiervorrichtung gestattet es, auch teilverwendete Markierobjekte, d. h. Markierobjekte bei denen nur ein Teil der Objektnutzen markiert ist, wieder zu verwenden. Die Markiervorrichtung ist nämlich in der Lage, Information darüber zu erhalten, welche Objektnutzen des Markierobjekts noch vorhanden bzw. noch nicht markiert sind und/oder welche Objektnutzen nicht mehr vorhanden bzw. bereits markiert worden sind. Die erfindungsgemäße Markiervorrichtung kann durch Vergleich dieser Information mit dem vorgegebenen bzw. vorgebbaren Markiermuster erkennen, welche Teile des vorgegebenen Markiermusters an der entsprechenden Position nicht mehr markiert werden kann, und es ist der Markiervorrichtung demzufolge möglich, auf eine solche Kollision zu reagieren. Dies kann entweder dadurch geschehen, daß die Markiereinheit an den Positionen der bereits markierten Objektnutzen keine Markierung vornimmt oder indem das vorgegebene Markiermuster angepaßt wird, beispielsweise indem nicht mehr markierbare Positionen von Objektnutzen verschoben werden auf noch markierbare Positionen von noch unmarkierten Objektnutzen.

Im einzelnen gibt es noch eine Vielzahl von Möglichkeiten, das erfindungsgemäße Markierobjekt auszugestalten und weiterzubilden. Dazu wird verwiesen einerseits auf die dem Patentanspruch 1 nachgeordneten Patentansprüche, andererseits auf die folgende Beschreibung von Ausführungsbeispielen in Verbindung mit der Zeichnung. In der Zeichnung zeigen
- Fig. 1: ein Ausführungsbeispiel eines erfindungsgemäßen Markierobjekts in Draufsicht,
- Fig. 2: ein weiteres Ausführungsbeispiel eines erfindungsgemäßen Markierobjekts in Draufsicht,
- Fig. 3: noch ein weiteres Ausführungsbeispiel eines erfindungsgemäßen Markierobjekts in Draufsicht
- Fig. 4: eine schematische Darstellung eines Ausführungsbeispiel einer Markiervorrichtung in Seitenansicht und
- Fig. 5: eine perspektivische Darstellung eine Druckers als Markiervorrichtung.
In den Fig. 1 bis 3 ist jeweils dargestellt ein Markierobjekt 1 mit einem Objektträger 2 und mehreren von dem Objektträger 2 gehaltenen Objektnutzen 3. In den Fig. 1 und 3 sind die Objektnutzen 3 spaltenartig symmetrisch angeordnet, wohingegen die Objektnutzen 3 in Fig. 2 unsymmetrisch angeordnet sind. Das in den Fig. 1 und 3 dargestellte Markierobjekt 1 ist somit symmetrisch ausgebildet, d. h. es ist egal, mit welcher der beiden Stirnseiten das Markierobjekt 1 in eine Markiervorrichtung 7 einführbar ist. Im Unterschied dazu ist das in Fig. 2 dargestellte Markierobjekt 1 unsymmetrisch, so daß bei der Markierung der Objektnutzen 3 berücksichtigt werden muß, mit welcher Stirnseite das Markierobjekt 1 in die Markiervorrichtung 7 eingeführt wird. Die Objektnutzen 3 sind durch die - in den Fig. 1 bis 3 nicht dargestellte Markiervorrichtung - markierbar.

Die in den Figuren dargestellten Markierobjekte 1 sind jeweils so ausgestaltet, daß der Objektträger 2 mehrere Identifikationsmittel (4a, 4b, 4c, 4d) umfaßt, wobei die Identifikationsmittel (4a, 4b, 4c, 4d) wenigstens eine das Markierobjekt 1 betreffende Information enthalten. Bei dem in Fig. 3 dargestellten Markierobjekt 1 kann in dem Identifikationsmittel 4d eine das Markierobjekt 1 betreffende Information auch abgelegt werden.

In den Fig. 1 bis 3 ist erkennbar, daß der Objektträger 2 zwei im wesentlichen parallel zueinander verlaufende Stege 5 umfaßt, wobei die Identifikationsmittel (4a, 4b, 4c, 4d) auf den Stegen 5 des Objektträgers 2 vorgesehen sind. Die Stege 5 verlaufen dabei parallel zur Haupttransportrichtung T des in eine Markiervorrichtung 7 eingelegten Markierobjekts 1.

Die in den Fig. 1 bis 4 dargestellten Markierobjekte 1 haben ebenfalls gemeinsam, daß mehrere Identifikationsmittel (4a, 4b, 4c, 4d) derart an dem Objektträger 2 vorgesehen sind, daß die Information wenigstens eines der mehreren Identifikationsmittel (4a, 4b, 4c, 4d) unabhängig von der Orientierung des Markierobjekts 1 erfaßbar ist. Beispielsweise ist zu erkennen, daß das Identifikationsmittel 4a und das Identifikationsmittel 4c jeweils in gegenüberliegenden Ecken des Markierobjekts 1 angeordnet sind, so daß es bei Verwendung des Markierobjekts 1 egal ist, mit welcher seiner beiden Stirnseiten das Markierobjekt beispielsweise in eine Markiervorrichtung eingeführt wird. Gleiches gilt auch für das an gegenüberliegenden Stellen der Stege 5 vorgesehenen Identifikationsmittel 4b.

In den dargestellten Ausführungsbeispielen handelt es sich bei der das Markierobjekt 1 betreffenden Information des Identifikationsmittels (4a, 4b, 4c, 4d) um eine Herstellerkennung 4a und eine Typkennung 4b. Ferner ist auch eine Symmetriekennung 4c vorgesehen, die erkennen läßt, ob das Markierobjekt 1 bzw. die Anordnung der Objektnutzen 3 in dem Markierobjekt 1 symmetrisch oder unsymmetrisch ist. Bei den in den Fig. 1 bis 3 dargestellten Ausführungsbeispielen besteht die Symmetriekennung 4c in gegenüberliegenden Lochungen, wobei die Lochungen bei einem symmetrischen Markierobjekt 1 jeweils quadratisch und gleich groß sind (Fig. 1 und 3) und bei dem unsymmetrischen Markierobjekt 1 gemäß Fig. 2 unterschiedlich groß sind, so daß insgesamt erkennbar ist, daß eine Unsymmetrie vorliegt und welche der - verschiedenen - Stirnseiten des Markierobjekts 1 gerade erfaßt wird.

Hier nicht dargestellte Markierobjekte zeichnen sich dadurch aus, daß die das Markierobjekt betreffende Information des Identifikationsmittels die Orientierung des Markierobjekts beschreibt, nämlich insbesondere aussagt, ob das Identifikationsmittel auf der Vorderseite oder der Rückseite des Markierobjekts vorgesehen ist und/oder auf welcher Seite der Vorderseite und/oder der Rückseite des Markierobjekts das Identifikationsmittel vorgesehen ist.

Das Ausführungsbeispiel gemäß Fig. 3 zeichnet sich dadurch aus, daß das Identifikationsmittel eine Objektnutzenkennung 4d ist, die so eingerichtet ist, daß in ihr die Information abgelegt und ablegbar ist, welches der Objektnutzen 3 markiert worden ist oder welches Objektnutzen 3 noch nicht markiert worden ist. Dadurch ist es grundsätzlich möglich, nicht vollständig markierte Markierobjekte 1 durch eine geeignet ausgestattete Markiervorrichtung derart zu markieren, daß nur die noch nicht markierten Objektnutzen 3 verwendet werden.

In den dargestellten Ausführungsbeispielen sind die Identifikationsmittel (4a, 4b, 4c, 4d) an einem äußeren Rand 6 des Objektträgers 2 vorgesehen, so daß auf einfache Weise festgelegt ist, an welchen Stellen des Markierobjekts 1 die Informationen der Identifikationsmittel (4a, 4b, 4c, 4d) abgelesen und abgelegt werden können. Die dargestellten Markierobjekte 1 sind vorzugsweise als Kunststoffspritzgußteile und die Objektnutzen 3 als Bezeichnungsschilder für elektrische oder elektronische Geräte ausgebildet, wobei die Bezeichnungsschilder vorzugsweise in entsprechenden Ausnehmungen an den Gehäusen der Geräte eingerastet oder eingeschoben werden können.

In Fig. 4 ist eine Markiervorrichtung 7 zur Markierung wenigstens eines Markierobjekts 1 teilweise dargestellt. Die Markiervorrichtung 7 umfaßt eine Markiereinheit 8 und eine Markierobjekthalterung 9, die beide in Fig. 5 gezeigt sind. Die Markiervorrichtung 7 umfaßt ferner ein Markiermuster, mit dem die Objektnutzen 3 gekennzeichnet werden sollen. Die Markiereinheit 8 und die Markierobjekthalterung 9 sind in einer Haupttransportrichtung T relativ zueinander bewegbar, wobei die Haupttransportrichtung in dem dargestellten Ausführungsbeispiel in die Papierebene hineinzeigt. Bei dem verwendeten Markierobjekt 1 handelt es sich um eines der zuvor beschriebenen Markierobjekte 1 mit einem Objektträger 2 und mehreren von dem Objektträger 2 gehaltenen Objektnutzen 3, wobei der Objektträger 2 Identifikationsmittel 4 umfaßt.

Zur Wechselwirkung mit dem Identifikationsmittel 4 ist eine Erfassungs- und/oder Beeinflussungsvorrichtung 10 vorgesehen, wobei über die Erfassungs- und/oder Beeinflussungsvorrichtung 10 eine das Markierobjekt 1 betreffende Information erfaßbar und eine das Markierobjekt 1 betreffende Information in dem Identifikationsmittel 4 ablegbar ist.

Die Markiervorrichtung 7 zeichnet sich ferner dadurch aus, daß vor der Markierung der Objektnutzen 3 des Markierobjekts 1 mit der Erfassungs- und/oder Beeinflussungsvorrichtung 10 die das Markierobjekt 1 betreffende Information erfaßt und vorgehalten wird. Bei dieser Information bzw. bei den erfaßten Informationen handelt es sich in dem dargestellten Ausführungsbeispiele um die Herstellerkennung 4a, die Typkennung 4b, die Symmetriekennung 4c und die Objektnutzenkennung 4d.

Bei der dargestellten Markiervorrichtung 7 werden die erfaßten und vorgehaltenen, das Markierobjekt 1 betreffenden Informationen zur Parametrierung und Steuerung der Markiereinheit 8 verwendet, was die dargestellte Markiervorrichtung 7 besonders vorteilhaft macht, da zwangsläufig immer die zu dem tatsächlich verwendeten Markierobjekt 1 gehörenden Informationen verwendet werden.

In dem dargestellten Ausführungsbeispiel werden die die Orientierung des Objektnutzen 3 betreffenden Informationen zu einer geeigneten Ausrichtung - insbesondere nämlich Drehung - und Skalierung des Markiermusters verwendet, so daß eine Markierung der Objektnutzen 3 unabhängig von der Lage des Markierobjekts 1 in der Markierobjekthalterung 9 durchführbar ist. Insbesondere werden die die markierten oder unmarkierten Objektnutzen 3 des Markierobjekts 1 betreffenden, erfaßten und vorgehaltenen Informationen - Objektnutzenkennung - zur Ansteuerung der Markiereinheit 8 oder aber auch zur Anpassung des Markiermusters verwendet, so daß nur unmarkierte Objektnutzen 3 durch die Markiereinheit 8 markiert werden.

Schließlich zeichnet sich die in Fig. 4 dargestellte Markiervorrichtung 7 dadurch aus, daß die Markiervorrichtung 7 in den Identifikationsmitteln 4 die Informationen ablegt bzw. aktualisiert, welche Objektnutzen 3 durch die Markiereinheit 8 markiert worden sind.

Fig. 5 zeigt einen als Markiervorrichtung 7 verwendeten Drucker, bei dem es sich um einen Tintenstrahldrucker handeln kann. Der Drucker 7 weist einen - hier nur angedeuteten - Druckkopf als Markiereinheit 8 und eine Markierobjekthalterung 9 auf. Die Markierobjekthalterung 9 dient dabei sowohl der Aufnahme als auch des Transports des zu markierenden Markierobjekts 1 in Haupttransportrichtung. Zum Transport des Markierobjekts 1 durch die Markiervorrichtung 7 können mehrere - in Fig. 4 nur angedeutete - Rollen 11 in der Markiervorrichtung 7 angeordnet sein, die derart zueinander ausgerichtet sind, daß sie die Stege 5 eines in die Markierobjekthalterung 9 eingelegten Markierobjekts 1 kraft- oder formschlüssig kontaktieren und dadurch das Markierobjekt 1 in die Haupttransportrichtung transportieren. In Fig. 5 ist außerdem noch eine Datenverarbeitungseinrichtung 12 angedeutet, die mit der Erfassungs- und/ oder Beeinflussungsvorrichtung 10 zusammenwirkt.

## Patentansprüche

1. Markierobjekt mit wenigstens einem Objektträger (2) und wenigstens einem von dem Objektträger (2) gehaltenen Objektnutzen (3), wobei das Objektnutzen durch eine Markiervorrichtung markierbar ist, wobei der Objektträger (2) wenigstens ein Identifikationsmittel (4a, 4b, 4c, 4d) umfasst, und wobei das Identifikationsmittel (4a, 4b, 4c, 4d) wenigstens eine das Markierobjekt betreffende Information enthält und/oder in dem Identifikationsmittel (4a, 4b, 4c, 4d) wenigstens eine das Markierobjekt betreffende Information ablegbar ist,
**dadurch gekennzeichnet,**
**dass** das Identifikationsmittel (4a, 4b, 4c, 4d) eine Objektnutzenkennung (4d) ist, die so eingerichtet ist, dass in ihr die Information abgelegt und ablegbar ist, welches Objektnutzen (3) markiert worden ist oder welches Objektnutzen (3) noch nicht markiert worden ist.

2. Markierobjekt nach Anspruch 1, **dadurch gekennzeichnet, dass** das Identifikationsmittel (4a, 4b, 4c, 4d) an einem äußeren Rand (6) des Objektträgers (2) vorgesehen ist, insbesondere an dem äußeren Rand (6), mit dem voran das Markierobjekt bei bestimmungsgemäßer Verwendung in die Markiervorrichtung einführbar ist.

3. Markierobjekt nach Anspruch 1 oder 2, **dadurch gekennzeichnet, dass** das Identifikationsmittel (4a, 4b, 4c, 4d) als Beschriftung und/oder Gravur und/oder Prägung und/oder Lochung und/oder als elektronischer Datenträger, insbesondere als RFID-Chip (Radio Frequency Identification) oder Magnetstreifen ausgestaltet ist.

4. Markierobjekt nach einem der Ansprüche 1 bis 3, **dadurch gekennzeichnet, dass** der Objektträger (2) wenigstens einen Steg (5), bevorzugt jedoch zwei im wesentlichen parallel zueinander verlaufende Stege (5) umfasst, wobei das Identifikationsmittel (4a, 4b, 4c, 4d) - zumindest teilweise - auf dem Steg (5) des Objektträgers (2) vorgesehen ist.

5. Markierobjekt nach einem der Ansprüche 1 bis 4, **dadurch gekennzeichnet, dass** mehrere Identifikationsmittel (4a, 4b, 4c, 4d) derart an dem Objektträger (2) vorgesehen sind, dass die Information wenigstens eines der mehreren Identifikationsmittel (4a, 4b, 4c, 4d) unabhängig von der Orientierung des Markierobjektes erfassbar ist bzw. die Information in wenigstens einem der mehreren Identifikationsmittel (4a, 4b, 4c, 4d) unabhängig von der Orientierung des Markierobjektes ablegbar ist.

6. Markierobjekt nach einem der Ansprüche 1 bis 5, **dadurch gekennzeichnet, dass** die das Markierobjekt betreffende Information des Identifikationsmittels (4a, 4b, 4c, 4d) eine Herstellerkennung (4a) und/oder eine Typkennung (4b) ist.

7. Markierobjekt nach einem der Ansprüche 1 bis 6, **dadurch gekennzeichnet, dass** die das Markierobjekt (1) betreffende Information - Symmetriekennung (4c) - des Identifikationsmittels (4a, 4b, 4c, 4d) erkennen lässt, ob das Markierobjekt (1) bzw. die Anordnung der Objektnutzen (3) am Objektträger (2) symmetrisch oder unsymmetrisch ist.

8. Markierobjekt nach einem der Ansprüche 1 bis 7, **dadurch gekennzeichnet, dass** die das Markierobjekt betreffende Information des Identifikationsmittels (4a, 4b, 4c, 4d) die Orientierung des Markierobjekts beschreibt, insbesondere aussagt, ob das Identifikationsmittel (4a, 4b, 4c, 4d) auf der Vorderseite oder der Rückseite des Markierobjekts vorgesehen ist und/oder auf welcher Seite der Vorderseite und/oder der Rückseite des Markierobjekts das Identifikationsmittel (4a, 4b, 4c, 4d) vorgesehen ist.

## Claims

1. Marking object comprising at least one object carrier (2) and at least one object blank (3) held by the object carrier (2), the object blank (3) being markable by a marking device, wherein the object carrier (2) comprises at least one identification means (4a, 4b, 4c, 4d), and wherein the identification means (4a, 4b, 4c, 4d) containing at least one item of information which relates to the marking object and/or wherein at least one item of information relating to the marking object can be stored in the identification means,
**characterized in**
**that** the identification means (4a, 4b, 4c, 4d) is an object blank identification (4d) which is set up such, that the item of information regarding which objekt blank has been marked or which objekt blank has not yet been marked is stored or can be stored in the identification means.

2. Marking object as claimed in claim 1, **characterized in that** the identification means (4a, 4b, 4c, 4d) is provided on an outer edge (6) of the object carrier (2), especially on the outer edge (6), with wich the marking object in proper use can be introduced first into the marking device.

3. Marking object as claimed in claim 1 or 2, **characterized in that** the identification means (4a, 4b, 4c, 4d) is formed of an inscribing, and/or an engraving, and/or an embossing, and/or a perforation and/or an electronic data medium, of an RFID (radio frequency identification) chip or magnetic strip.

4. Marking object as claimed in one of claims 1 to 3, **characterized in that** the object carrier comprises at least one crosspiece (5), preferably two crosspieces (5) which run essentially parallel to one another, wherein the identification means (4a, 4b, 4c, 4d) is provided at least partially on the at least one crosspiece (5) of the object carrier (2).

5. Marking object as claimed in one of claims 1 to 4, **characterized in that** several identification means (4a, 4b, 4c, 4d) are provided on the object carrier (2) such that an item of information of at least one of the several identification means (4a, 4b, 4c, 4d) can be detected regardless of the orientation of the marking object or an item of information can be stored in at least one of the several identification means (4a, 4b, 4c, 4d) regardless of the orientation of the marking object.

6. Marking object as claimed in one of claims 1 to 5, **characterized in that** the item of information of the identification means (4a, 4b, 4c, 4d) relating to the marking object is at least one of a manufacturer identification (4a) and/or a type identification (4b).

7. Marking object as claimed in one of claims 1 to 6, **characterized in that** the item of information - symmetry identification (4c) of the identification means (4a, 4b, 4c, 4d) relating to the marking object indicating whether the marking object (1) or the arrangement of object blank (3) on the object carrier (2) is symmetrical or asymmetrical.

8. Marking object as claimed in one of claims 1 to 7, **characterized in that** the item of information of the identification means (4a, 4b, 4c, 4d) relating to the marking object (2) describes the oriantation of the marking object, especially indicates whether the identification means (4a, 4b, 4c, 4d) is located on the front side or on the back side of the marking object and/or on which side of the front and/or back side of the marking object the identification means (4a, 4b, 4c, 4d) is located.

## Revendications

1. Objet de repérage doté d'au moins un support d'objet (2) et d'au moins un flanc d'objet (3) maintenu par le support d'objet (2), le flanc d'objet pouvant être repéré par un dispositif de repérage, le support d'objet (2) comprenant au moins un moyen d'identification (4a, 4b, 4c, 4d) et le moyen d'identification (4a, 4b, 4c, 4d) contenant au moins une information concernant l'objet de repérage et/ou au moins une information concernant l'objet de repérage pouvant être mémorisée dans le moyen d'identification (4a, 4b, 4c, 4d),
**caractérisé en ce que**
le moyen d'identification (4a, 4b, 4c, 4d) est une indication sur le flanc d'objet (4d) réalisée de telle sorte que l'information concernant quel flanc d'objet (3) a été repéré ou quel flanc d'objet (3) n'a pas encore été repéré est mémorisée ou mémorisable à l'intérieur.

2. Objet de repérage selon la revendication 1, **caractérisé en ce que** le moyen d'identification (4a, 4b, 4c, 4d) est prévu au niveau d'une bordure extérieure (6) du support d'objet (2), notamment au niveau de la bordure extérieure (6) à l'aide de laquelle l'objet de repérage peut d'abord être introduit dans le dispositif de repérage dans le cadre d'une utilisation conforme aux dispositions.

3. Objet de repérage selon la revendication 1 ou 2, **caractérisé en ce que** le moyen d'identification (4a, 4b, 4c, 4d) prend la forme d'une inscription et/ou d'une gravure et/ou d'une marque frappée et/ou d'un perçage et/ou d'un support électronique de données, notamment d'une puce RFID (Radio Frequency Identification, identification par radiofréquence en français) ou d'une bande magnétique.

4. Objet de repérage selon l'une quelconque des revendications 1 à 3, **caractérisé en ce que** le support d'objet (2) comprend au moins un étai (5), de façon préférée toutefois deux étais (5) s'étendant pour l'essentiel parallèlement l'un par rapport à l'autre, le moyen d'identification (4a, 4b, 4c, 4d) étant prévu - au moins en partie - sur l'étai (5) du support d'objet (2).

5. Objet de repérage selon l'une quelconque des revendications 1 à 4, **caractérisé en ce que** plusieurs moyens d'identification (4a, 4b, 4c, 4d) sont prévus de telle sorte au niveau du support d'objet (2) que l'information d'au moins un des multiples moyens d'identification (4a, 4b, 4c, 4d) peut être détectée indépendamment de l'orientation de l'objet de repérage et/ou que l'information peut être mémorisée dans au moins un des multiples moyens d'identification (4a, 4b, 4c, 4d) indépendamment de l'orientation de l'objet de repérage.

6. Objet de repérage selon l'une quelconque des revendications 1 à 5, **caractérisé en ce que** l'information concernant l'objet de repérage du moyen d'identification (4a, 4b, 4c, 4d) est une indication sur le fabricant (4a) et/ou une indication sur le type d'objet (4b).

7. Objet de repérage selon l'une quelconque des revendications 1 à 6, **caractérisé en ce que** l'information concernant l'objet de repérage (1) - l'indication de symétrie (4c) - du moyen d'identification (4a, 4b, 4c, 4d) permet d'identifier si l'objet de repérage (1) et/ou l'agencement du flanc d'objet (3) est placé de façon symétrique ou asymétrique contre le support d'objet (2).

8. Objet de repérage selon l'une quelconque des revendications 1 à 7, **caractérisé en ce que** l'information concernant l'objet de repérage du moyen d'identification (4a, 4b, 4c, 4d) décrit l'orientation de l'objet de repérage, notamment annonce si le moyen d'identification (4a, 4b, 4c, 4d) est prévu sur le côté avant ou le côté arrière de l'objet de repérage et/ou sur quel côté le moyen d'identification (4a, 4b, 4c, 4d) est prévu parmi le côté avant et/ou le côté arrière de l'objet de repérage.
